# DEMANDE DE BREVET EUROPEEN

(11) **EP 1 387 022 A1**
(43) Date de publication de la demande: **04.02.2004**
(21) Numéro de dépôt: 03356119.2
(22) Date de dépôt: 01.08.2003
(51) Int. Cl.: E04G 21/32, E04G 5/04

(54) **Dispositif de fixation d'un potelet d'arrimage à une structure porteuse**

(30) Priorité: 02.08.2002 FR 0209894
(71) Demandeur: Gamesystem, 38330 Montbonnot Saint Martin (FR)
(72) Inventeur: Cuny, Bernard-Georges, 38410 Uriage (FR)
(74) Mandataire: Myon, Gérard

(57) **Abrégé**

La fixation du tube (112) d'un potelet à une surface porteuse (2) est assurée par des éléments indépendants (3), de préférence identiques, associés par paires pour former des mâchoires articulées autour d'un axe (52) et pouvant être bloquées en position fermée par des organes (71).

Les éléments (3) possèdent des rainures (8) permettant de positionner un organe (10) de blocage en translation du potelet.

Cette invention est plus particulièrement destinée à l'arrimage des potelets d'ancrage d'un dispositif d'ancrage permettant de relier un équipement de protection individuelle à une structure fixe et destiné à prévenir les chutes de personnes travaillant ou se déplaçant en hauteur sur des bâtiments.

## Description

L'invention a trait aux moyens d'arrimage d'un point d'ancrage sur une structure porteuse. Elle concerne plus particulièrement un dispositif de fixation d'un potelet d'ancrage sur une structure porteuse et un équipement de protection comprenant, entre autres, un tel dispositif de fixation.

Dans le domaine des équipements de protection, un dispositif d'ancrage est un moyen de prévention des chutes utilisé lors d'interventions en hauteur, notamment sur des toits de bâtiments, des façades d'immeubles ou des ponts. Un tel dispositif permet de relier l'intervenant à une structure fixe tout en préservant sa liberté de mouvement. Il comprend généralement un harnais relié par une longe à un câble maintenu en position par un ensemble de supports couramment dénommés « potelets ». Ces derniers sont reliés par des dispositifs de fixation à la structure porteuse, généralement la surface sur laquelle évolue l'intervenant. Pour assurer pleinement leur rôle les potelets doivent être fixés solidement à la structure porteuse. Il est connu de souder, préalablement à leur installation sur site, des potelets métalliques sur des embases permettant leur fixation à la structure porteuse. Compte tenu de la diversité des structures nécessitant des interventions en hauteur et des configurations d'installation, il est indispensable de pouvoir adapter les moyens d'ancrage à celles-ci. Il est donc nécessaire de disposer d'un stock important de potelets de dimensions variées pré-assemblés avec leurs embases de fixation respectives. En cas d'indisponibilité de potelets adéquats, l'intervention doit être repoussée le temps de l'assemblage de ces derniers.

DE-U-299 04 249 propose un autre type de dispositif de fixation comprenant une paire de mâchoires articulées l'une par rapport à l'autre et destinées à enserrer le potelet en un point de sa longueur. Une seule des deux mâchoires est fixée à la structure porteuse au moyen d'une console rigide solidarisée à la structure. Pour garantir la bonne fixation du potelet, il est prévu dans ce document d'utiliser soit deux de ces dispositifs conjointement en des points espacés l'un de l'autre suivant la longueur du potelet, soit l'un de ces dispositifs et une pièce de soutien inférieur arrimée directement à la structure porteuse. Les opérations nécessaires pour assurer la retenue efficiente du potelet s'avèrent donc nombreuses et le positionnement relatif des ensembles de fixation se doit d'être rigoureux pour que ces ensembles coopèrent efficacement.

C'est aux différents inconvénients évoqués ci-dessus qu'entend plus particulièrement remédier l'invention, en proposant un dispositif de fixation facile à adapter aux différents potelets.

A cet effet, l'invention a pour objet un dispositif de fixation d'un potelet d'arrimage d'un point d'ancrage sur une structure porteuse, tel que défini dans la revendication 1.

Grâce à l'invention, l'assemblage entre le potelet et le dispositif de fixation peut se faire sur le site d'intervention lors de la mise en place du dispositif d'ancrage, tout en supprimant la nécessité de maintenir un stock important de potelets de dimensions variées pré-assemblés.

Selon des aspects avantageux de l'invention, le dispositif de fixation incorpore une ou plusieurs des caractéristiques définies aux revendications 2 à 10.

Grâce à ce dispositif de fixation les potelets sont adaptables aux différentes structures nécessitant une intervention en hauteur.

L'invention concerne également un équipement de protection destiné à prévenir les chutes comprenant au moins un point d'ancrage arrimé à une structure porteuse au moyen de potelets dont au moins un est relié à la surface porteuse par un dispositif de fixation tel que défini précédemment.

Un tel équipement est plus facile à installer, plus adaptable et plus économique en terme de stockage que ceux connus dans la technique.

L'invention sera mieux comprise et d'autres avantages de celle-ci apparaîtront plus clairement à la lumière de la description qui va suivre du dispositif de fixation et du procédé d'arrimage d'un potelet à une structure porteuse, donnée uniquement à titre d'exemple et faite en référence aux dessins annexés dans lesquels :
- la figure 1 est une vue générale d'un dispositif d'ancrage conforme à l'invention en place sur un acrotère de bâtiment ;
- la figure 2 est une vue en perspective d'un élément du dispositif de fixation d'un potelet du dispositif d'ancrage de la figure 1 et
- la figure 3 est une vue éclatée des différents éléments du dispositif de fixation d'un potelet du dispositif d'ancrage de la figure 1.

Le dispositif d'ancrage représenté à la figure 1 comprend des potelets 1 maintenant en position un câble 11 grâce à des points d'ancrage fixes, comme des anneaux 111, fixés en partie supérieure des potelets 1. Un harnais, non représenté, est relié au câble 11 par l'intermédiaire d'une longe 13 et d'un dispositif de fixation 12. Chaque potelet 1 est fixé à l'acrotère 2 d'un bâtiment par quatre éléments de fixation identiques 3.

Chaque potelet 1 comprend un tube 112 à section circulaire surmonté d'une tête 113. Chaque élément 3 constituant une mâchoire comprend un corps 30, de préférence moulé en métal muni de nervures de raidissement 31. Chaque élément 3 présente une première face 14 destinée à venir en appui sur la structure porteuse 2 et une deuxième face 15 sensiblement perpendiculaire à la face 14 et destinée à venir en appui avec une face 15 analogue ou identique d'un autre élément 3. Un logement 4 concave adapté à la géométrie de la surface externe du tube 112 est délimité entre les faces 14 et 15 de chaque élément. Chaque élément 3 comporte une patte 5, située entre la face 14 et le logement 4, et positionnée du même côté que le logement 4, qui s'étend au-delà du plan de la face 15. Cette patte 5, qui s'étend sur au plus la moitié de la hauteur de l'élément 3, est percée d'un orifice 51 destiné à recevoir un axe de rotation 52 lorsque deux éléments 3 ont leurs pattes 5 respectives superposées. Dans une aile 6 de l'élément 3 destinée à venir en contact avec l'acrotère 2 est ménagé un orifice 120 pour la réception de moyens de fixation tels qu'une vis 121 ou un rivet.

A l'extrémité 9 de l'élément 3 située à l'opposé de l'extrémité portant la patte 5 est ménagé un orifice 7 pouvant recevoir un boulon de blocage 71. Ce boulon 71 permet de maintenir deux éléments 3 constituant une paire de mâchoires dans une position telle que la paire de mâchoires est serrée sur l'élément tubulaire 112. L'axe longitudinal A₁-A'₁ de l'orifice 51 destiné à recevoir un axe d'articulation 52 est globalement parallèle à l'axe longitudinal A-A' de l'élément tubulaire 112 du potelet 1 lorsque les mâchoires bloquent l'élément 112. Dans la même configuration, l'orifice 7 a son axe X-X' sensiblement orthogonal à l'axe longitudinal A-A' de l'élément 112 du potelet 1. L'axe 52 permet l'articulation des mâchoires, que l'on peut bloquer en position fermée par le boulon 71 passant par les orifices 7 des éléments 3.

La surface de chaque élément 3 délimitant le logement 4 comprend des rainures 8, adaptées pour recevoir une bague 10 de blocage en translation du tube 112. En variante une rondelle, un disque, une grille, une tige, un élément plat ou tout autre élément de blocage peut être utilisé à la place de la bague 10. Deux rainures 8, de même hauteur et de même profondeur, sont situées à égale distance de part et d'autre du plan moyen B-B' de l'élément 3 et utilisées alternativement selon le sens de positionnement de l'élément 3. Dans une même paire de mâchoires, l'une des rainures 8 est utilisée pour l'un des éléments 3, alors que l'autre rainure 8 est utilisée pour l'autre élément 3, ces deux rainures 8 formant ensemble le logement de réception de la bague 10.

Pour fixer le potelet 1 à l'acrotère 2 on utilise avantageusement quatre éléments 3 associés par deux, les paires ainsi formées étant espacées d'une distance suffisante pour obtenir une fixation efficace. On positionne par deux les éléments 3 de manière à ce que leurs faces respectives 4 destinées à coopérer avec la surface externe du tube 112 du potelet 1 soient en regard l'une de l'autre pour former des mâchoires lorsqu'on superpose les pattes 5 des deux éléments 3 présentés tête-bêche. Les orifices 51 des pattes 5 de chaque élément 3 sont alors alignés et reçoivent un axe de rotation 52 tel qu'une goupille. Les éléments 3 ont un débattement en rotation autour de cet axe 52 limité mais suffisant pour permettre aux mâchoires ainsi formées de retenir des potelets 1 de diamètres couramment utilisés, entre 50 mm et 110 mm par exemple. Les paires d'éléments 3 sont fixées à la structure porteuse 2 par des vis 121 passant à travers les orifices 120. La bague 10 de blocage en translation est alors positionnée à l'emplacement désiré dans les rainures 8 des éléments 3 de la paire de mâchoires inférieure.

Après introduction du tube 112 entre les deux paires de mâchoires ainsi définies le potelet 1 est positionné à la hauteur voulue grâce à la bague 10, et maintenu dans cette position par serrage et blocage des mâchoires grâce aux boulons 71.

D'autres modes de réalisation sont envisageables, notamment celui où les éléments 3 ont une hauteur telle que la face 4 de chaque élément présente une surface d'appui sur le tube 112 suffisamment importante pour assurer une fixation efficace du potelet avec seulement une paire de mâchoires.

On peut également envisager une réalisation où les éléments de fixation 3 ne sont pas identiques : Il est alors possible d'utiliser un nombre impair d'éléments, par exemple trois, positionnés en quinconce pour former des mâchoires.

Dans un autre mode de réalisation, les éléments tubulaires 112 des potelets 1 peuvent être de section autre que circulaire, auquel cas, la surface concave 4 des éléments 3 est adaptée en conséquence.

## Revendications

1. Dispositif de fixation sur une structure porteuse d'un potelet d'arrimage d'un point d'ancrage, ledit dispositif comprenant au moins deux éléments (3), constitutifs d'une paire de mâchoires de blocage du potelet, **caractérisé en ce que** lesdits deux éléments (3) sont munis de moyens (6, 120, 121) permettant une fixation de chaque élément sur la structure porteuse (2) de manière indépendante.

2. Dispositif de fixation selon la revendication 1, **caractérisé en ce que** chaque élément (3) délimite une surface (4) de forme au moins sensiblement complémentaire de celle de la surface externe d'un élément tubulaire (112) dudit potelet (1).

3. Dispositif de fixation selon l'une des revendications 1 ou 2, **caractérisé en ce que** lesdits éléments (3) comprennent une partie (5), percée d'un orifice (51), agencée pour coopérer avec une partie (5) correspondante d'un autre élément (3) pour constituer un logement de réception d'un axe d'articulation (52) entre deux éléments (3) appartenant à une même paire de mâchoires.

4. Dispositif de fixation selon la revendication 3, **caractérisé en ce que** les éléments (3) formant une paire de mâchoires peuvent effectuer une rotation limitée autour dudit axe d'articulation (52) sensiblement parallèle à l'axe longitudinal (A-A') d'un élément tubulaire (112) du potelet (1).

5. Dispositif de fixation selon l'une des revendications précédentes, **caractérisé en ce que** lesdits éléments (3) comprennent des orifices (7) permettant le passage de moyens amovibles de blocage (71) desdites mâchoires en position fermée, et **en ce que** lesdits moyens de blocage (71) sont adaptés pour exercer un effort de serrage des mâchoires suivant une direction sensiblement orthogonale à l'axe de rotation (52) desdites mâchoires.

6. Dispositif de fixation selon la revendication 3, **caractérisé en ce que** ladite partie (5) d'un élément (3) s'étend sur au plus la moitié de la hauteur dudit élément (3) .

7. Dispositif de fixation selon la revendication 2, **caractérisé en ce que** lesdits éléments (3) comprennent, sur au moins une partie de leur face (4) en contact avec la surface externe d'un élément tubulaire (112) du potelet (1), au moins un logement de réception (8) d'un organe de blocage en translation (10) dudit potelet (1) parallèlement à son axe longitudinal (A-A').

8. Dispositif de fixation selon la revendication 7, **caractérisé en ce que** chaque élément (3) comprend deux logements de réception (8) situés symétriquement autour du plan moyen (B-B') dudit élément (3).

9. Dispositif de fixation selon l'une des revendications 7 ou 8, **caractérisé en ce que** ledit organe de blocage en translation (10) est une rondelle, un disque, une grille, une tige ou un élément plat.

10. Dispositif de fixation selon l'une des revendications précédentes, **caractérisé en ce que** les éléments (3) formant les mâchoires sont identiques.

11. Equipement de protection destiné à prévenir les chutes comprenant au moins un point d'ancrage arrimé à une structure porteuse (2) au moyen de potelets (1) dont au moins un est relié à la surface porteuse (2) par un dispositif de fixation selon l'une quelconque des revendications précédentes.
